# FASCICULE DE BREVET EUROPEEN

(11) **EP 2 342 488 B1**
(45) Date de publication et mention de la délivrance du brevet: **07.01.2015**
(21) Numéro de dépôt: 09768135.7
(22) Date de dépôt: 03.11.2009
(51) Int. Cl.: F16L 1/15, F16L 1/24, E21B 17/01, E21B 43/013

(54) **PROCÉDÉ DE MONTAGE D'UNE TOUR D'EXPLOITATION D'UN FLUIDE DANS UNE ÉTENDUE D'EAU ET TOUR D'EXPLOITATION ASSOCIÉE**
VERFAHREN ZUR MONTAGE EINES STEIGROHRS FÜR EINE FLÜSSIGKEIT IN EINEM WASSERKÖRPER UND ENTSPRECHENDES STEIGROHR
METHOD FOR ASSEMBLING A MARINE RISER FOR A FLUID IN A BODY OF WATER AND ASSOCIATED MARINE RISER

(30) Priorité: 05.11.2008 FR 0857521; 10.04.2009 FR 0952387
(43) Date de publication de la demande: 13.07.2011
(73) Titulaire: Technip France SA, 92400 Courbevoie (FR)
(72) Inventeur: REMERY, Jeroen, F-78100 Saint Germain en Laye (FR); VIVET, Romain, F-750001 Paris (FR); DEFRESLON, Christophe, F-44260 Lavau Sur Loire (FR); LUPPI, Ange, 30000 Nimes (FR)
(74) Mandataire: Blot, Philippe Robert Emile
(86) Numéro de dépôt international: PCT/FR2009/052123
(87) Numéro de publication internationale: WO 2010/052422

(56) Documents cités:
- WO-A-00/21825
- FR-A- 2 768 457
- FR-A- 2 911 907
- GB-A- 2 024 766
- GB-A- 2 180 809
- GB-A- 2 426 496
- US-A1- 2006 062 635

## Description

La présente invention concerne un procédé de montage d'une tour d'exploitation de fluide dans une étendue d'eau, selon le préambule de la revendication 1.

De telles tours sont destinées à transporter un fluide produit dans le fond d'une étendue d'eau jusqu'à la surface, à travers l'étendue d'eau. Ce fluide est notamment constitué d'hydrocarbures liquides et/ou gazeux et d'eau recueillis dans des puits de production ménagés dans le fond de l'étendue d'eau.

Une telle tour comprend généralement une conduite inférieure de liaison à l'ensemble de production disposée sur le fond de l'étendue d'eau, une colonne montante sensiblement verticale, réalisée à base d'une conduite flexible ou d'un tube rigide, une bouée de maintien sous tension de la colonne montante dans sa position verticale, et un élément d'ancrage d'un point inférieur de la colonne montante.

La tour comprend en outre une conduite flexible supérieure de liaison raccordant la colonne montante à un ensemble de surface flottant.

Ainsi, les hydrocarbures produits par l'ensemble de fond sont transportés successivement à travers la conduite inférieure de liaison, la colonne montante et la conduite supérieure de liaison jusqu'à un ensemble de surface tel qu'un navire, une plateforme ou une barge, où ils peuvent être récupérés ou transportés.

Ce type de tour présente une structure relativement simple, puisque son maintien en position verticale est assuré exclusivement par l'élément d'ancrage dans le fond de l'étendue d'eau, et par la tension engendrée par la flottabilité de la bouée de maintien raccordée au point supérieur de la colonne montante.

Toutefois, de telles tours restent difficiles à installer, notamment en raison de la profondeur de l'étendue d'eau, ainsi que des mouvements à la surface de l'étendue d'eau dus à la houle et/ou au vent.

Ainsi, la bouée de sustentation, après avoir été transportée sur un navire jusqu'au site d'installation de la tour, doit être immergée à une profondeur suffisante pour ne pas subir les effets de la houle et du courant. A cet effet, la bouée est descendue progressivement dans l'étendue d'eau en la soulevant hors du navire à l'aide d'une grue de manutention, comme décrit par exemple dans FR 2 911 907.

Pour permettre un maintien vertical de la conduite dans l'étendue d'eau, la bouée doit être très volumineuse, compte tenu du poids de la colonne montante. Ainsi, la bouée peut présenter un diamètre supérieur à plusieurs mètres pour une hauteur de plusieurs dizaines de mètres.

La bouée présente généralement une forme cylindrique allongée suivant un axe vertical, notamment pour faciliter le raccordement de la colonne montante à la conduite supérieure de liaison, lorsque ce raccordement s'effectue sous la bouée.

Une telle méthode d'installation nécessite donc de pouvoir disposer d'un navire présentant une grue de levage de très grande capacité et de grande hauteur.

Un tel navire n'est pas toujours disponible. En outre, les bouées allongées verticalement sont très instables lors de leur immersion dans l'étendue d'eau.

FR2768457 décrit un procédé de montage d'une tour comprenant un tronçon intermédiaire en tube rigide.

GB2426496 et GB2024767 décrivent également d'autres procédés de montage de tour.

Un but de l'invention est donc d'obtenir un procédé de mise en place d'une tour comprenant une bouée de sustentation, qui soit simple à mettre en oeuvre, notamment avec des navires ne disposant pas de grues de levage de grande capacité.

A cet effet, l'invention a pour objet un procédé selon la revendication 1.

Le procédé selon l'invention peut comprendre l'une ou plusieurs des caractéristiques des revendications 2 à 9.

L'invention sera mieux comprise à la lecture de la description qui va suivre, donnée uniquement à titre d'exemple, et faite en se référant aux dessins annexés, sur lesquels:
- la Figure 1 est une vue schématique, prise en coupe partielle suivant un plan vertical médian d'une première tour d'exploitation de fluide selon l'invention ;
- la Figure 2 est une vue schématique en perspective d'un exemple de bouée destinée à la tour de la Figure 1 ;
- la Figure 3 est une vue analogue à la Figure 1 lors d'une première étape de mise en place de la tour de la Figure 1 par le procédé selon l'invention ;
- la Figure 4 est une vue analogue à la Figure 3 lors d'une deuxième étape du procédé selon l'invention ;
- la Figure 5 est une vue analogue à la Figure 3 lors d'une troisième étape du procédé selon l'invention ;
- la Figure 6 est une vue analogue à la Figure 3 lors d'une quatrième étape du procédé selon l'invention ;
- la Figure 7 est une vue partielle en coupe suivant un plan vertical médian d'une deuxième tour d'exploitation de fluide selon l'invention ;
- la Figure 8 est une vue schématique agrandie d'un détail d'une troisième tour d'exploitation de fluide selon l'invention ;
- la Figure 9 est une vue analogue à la Figure 8 d'une quatrième tour d'exploitation de fluide selon l'invention ;
- la Figure 10 est une vue analogue à la Figure 8 d'une cinquième tour d'exploitation selon l'invention ;
- la Figure 11 est une vue partielle de dessus d'une variante de bouée pour une tour d'exploitation selon l'invention ;
- la Figure 12 est une vue schématique en perspective d'une autre variante de bouée pour une tour selon l'invention, la bouée étant installée sur la tour et comprenant un organe de stabilisation dans une configuration déployée ;
- la Figure 13 est une vue analogue à la Figure 12, avant l'installation de la tour, l'organe de stabilisation occupant une configuration rétractée.

Dans tout ce qui suit, les termes « amont » et « aval » s'entendent par rapport au sens normal de circulation du fluide dans une conduite.

Une première installation 10 d'exploitation de fluide dans une étendue d'eau 12, installée par un procédé de mise en place selon l'invention, est représentée schématiquement sur la Figure 1.

Cette installation est destinée à convoyer un fluide recueilli dans le fond 14 de l'étendue d'eau 12 vers la surface 16 de l'étendue d'eau.

Le fluide recueilli est par exemple un hydrocarbure gazeux ou liquide issu d'un puits (non représenté) ménagé dans le fond 14 de l'étendue d'eau.

L'étendue d'eau 12 est un lac, une mer ou un océan. La profondeur de l'étendue d'eau 12, prise entre la surface 16 et le fond 14 en regard de l'installation 10 est supérieure à 30 m et est par exemple comprise entre 30 m et 3500 m.

L'installation 10 comprend un ensemble 18 de production de fluide, situé sur le fond de l'étendue d'eau, désigné dans ce qui suit par le terme « ensemble de fond », une première tour 20 selon l'invention, et un ensemble 22 de surface, destiné à récupérer et à stocker le fluide recueilli dans l'ensemble de production 18 convoyé à travers la tour 20.

L'ensemble de fond 18 comprend par exemple au moins une tête de puits et/ou une ligne de production (non représentée) située sur le fond 14 de l'étendue d'eau.

L'ensemble de surface 22 est dans cet exemple un ensemble flottant. Il est par exemple formé par un navire, une barge, une plateforme flottante, ou une unité flottante de récupération, de stockage et de traitement des hydrocarbures, désignée par l'acronyme anglais « FPSO ». L'ensemble de surface est en variante une unité flottante de stockage et de regazéification désignée par l'acronyme anglais « FSRU ».

L'ensemble de surface 22 flotte sur l'étendue d'eau au voisinage de l'ensemble de fond 18.

La tour 20 selon l'invention comprend une conduite 24 de transport de fluide raccordant l'ensemble de fond 18 à l'ensemble de surface 22, un élément d'ancrage 25 de la conduite 24, fixé dans une région d'ancrage sur le fond 14, et une bouée 26 de maintien sous tension d'au moins un tronçon intermédiaire de la conduite de transport 24 dans une configuration sensiblement verticale dans l'étendue d'eau 12.

La conduite de transport 24 comprend, de bas en haut sur la Figure 1, un tronçon inférieur 28 de raccordement à l'ensemble de fond 18, un tronçon intermédiaire formé par une colonne montante 30 sensiblement verticale, un raccord 32 et un tronçon supérieur 34 de raccordement à l'ensemble de surface 22.

Dans cet exemple, la conduite de transport 24 est flexible sur sensiblement toute sa longueur, prise entre l'ensemble de fond 18 et l'ensemble de surface 22.

Le tronçon inférieur 28 est formé par exemple par un flexible inférieur 36 de liaison s'étendant de manière coudée ou inclinée par rapport au fond 14 de l'étendue d'eau 12. Le flexible inférieur 36 est raccordé en amont à l'ensemble de fond 18, et est raccordé en aval à la colonne montante 30.

La colonne montante 30 s'étend sensiblement verticalement le long d'un axe vertical A-A' dans l'étendue d'eau 12, entre un point amont inférieur 38, raccordé à l'élément d'ancrage 25 et un point aval supérieur 40, raccordé à la bouée 26.

Dans cet exemple, la colonne montante 30 est formée par une conduite flexible 42 sur sensiblement toute sa longueur.

On entend par « flexible » ou « conduite flexible » au sens de la présente invention, une conduite telle que décrite dans les documents normatifs publiés par l'American Petroleum Institute (API), API 17J et API RP17B, bien connus de l'homme du métier. Cette définition englobe indifféremment les conduites flexibles de type non liées (« unbounded » en anglais), ou liées (« bounded » en anglais).

- Plus généralement et en variante, la conduite flexible 42 peut être un faisceau composite de type « bundle » comprenant au moins un tube de transport de fluide et un ensemble de câbles électriques ou optiques propres à transporter une puissance électrique ou hydraulique, ou une information entre le fond 14 et la surface 16 de l'étendue d'eau

Un exemple de conduite flexible est décrit dans la demande française FR 2 911 907.

Une telle conduite flexible a un rayon minimal de courbure en flexion sans endommagement (« MBR » ou « minimal bending radius » en anglais) relativement petit par exemple de quelques mètres qui la rend particulièrement propre à être enroulée et déroulée de manière réversible sans déformation plastique significative sur un tambour ou un panier, le tambour ou le panier étant portés par un navire de pose, comme on le verra plus bas.

La longueur de la colonne montante 30, prise entre le point supérieur 40 et le point inférieur 38 est supérieure à 20 m et est par exemple comprise entre 500 m et 3500 m.

Le raccord 32, typiquement un col de cygne (ou « gooseneck » en anglais) est dans cet exemple fixé sur la bouée 26. Il est raccordé en amont au point aval 40 de la colonne montante 30. Il est raccordé en aval au tronçon supérieur 34 de liaison.

Dans cet exemple, le raccord 32 est formé par un tube rigide en forme de bec de cygne.

En variante, le raccord 32 est formé par une conduite flexible telle que décrite plus haut, munie par exemple de limiteurs de courbure ou d'éléments de flottabilité.

Le tronçon supérieur 34 est formé par un flexible supérieur 50 s'étendant entre le raccord 32 et l'ensemble de surface 22.

Le flexible supérieur 50 présente une configuration en caténaire, sensiblement en forme de J.

Le flexible supérieur 50 est déformable pour absorber les mouvements de l'ensemble de surface 22 dus aux perturbations de l'étendue d'eau comme la houle, le courant ou le vent. Le tronçon 34 empêche ainsi substantiellement la transmission de ces mouvements depuis l'ensemble de surface 22 vers la colonne montante 30 dont le point aval 40 reste sensiblement immobile dans l'étendue d'eau.

Le tronçon inférieur 28, la colonne montante 30, le raccord intermédiaire 32, et le tronçon supérieur 34 définissent intérieurement un passage continu 52 de circulation de fluide s'étendant entre l'ensemble de fond 18 et l'ensemble de surface 22 pour permettre le transport du fluide entre ces ensembles 18, 22.

Dans cet exemple, l'élément d'ancrage 25 comprend un organe d'ancrage 60 fixé dans la région d'ancrage sur le fond 14 de l'étendue d'eau et une ligne flexible 62 raccordant l'organe d'ancrage 60 au point amont 38 de la colonne montante.

L'organe d'ancrage 60 est par exemple formé par une pile logée dans le fond 14 de l'étendue d'eau ou par une ancre à succion.

La ligne flexible 62 s'étend verticalement le long de l'axe A-A' entre l'élément d'ancrage 60 et le point amont 38.

Selon l'invention, la bouée 26 est de forme sensiblement plate lorsque la tour 20 est montée dans l'étendue d'eau 12.

La bouée 26 présente ainsi une hauteur, prise le long de l'axe A-A', inférieure à sa dimension transversale maximale, prise perpendiculairement à l'axe A-A'.

Comme illustré par la Figure 2, la bouée 26 est avantageusement de forme cylindrique d'axe A-A'. La hauteur H de la bouée est avantageusement inférieure à 1.5 fois, notamment inférieure ou égale à 1 fois la dimension transversale maximale de la bouée, qui est dans cet exemple le diamètre D du cylindre.

En variante, la hauteur H de la bouée est supérieure ou égale à 1,5 fois la dimension transversale maximale de la bouée.

La bouée 26 comprend un caisson de flottabilité 70 délimitant intérieurement au moins un compartiment étanche 72 propre à être rempli sélectivement de gaz ou de liquide, et des moyens 74 de remplissage sélectifs de liquide et de gaz dans le compartiment 72.

La bouée 26 comprend en outre des moyens 76 de raccordement au point aval 40 de la colonne montante 30, visibles sur la Figure 1.

Dans l'exemple représenté sur les Figures 1 et 2, le caisson de flottabilité 70 délimite une lumière traversante 78 d'axe A-A' pour le passage de la colonne montante 30. La lumière 78 débouche vers le haut et le bas de part et d'autre du caisson 70.

Le ou chaque compartiment 72 s'étend autour de la lumière 76 dans le caisson 70.

Les moyens de remplissage 74 sont propres à introduire sélectivement du gaz ou du liquide dans le ou chaque compartiment 72 pour augmenter ou diminuer sélectivement la flottabilité de la bouée 26.

Dans l'exemple représenté sur la Figure 1, les moyens de raccordement 76 comprennent au moins un collier de fixation 80, fixé sur le point aval 40 de la colonne 30.

La colonne montante 30 est introduite dans la lumière 78 jusqu'à son point aval 40. Le point aval 40 est solidarisé à la bouée 26 par l'intermédiaire du collier 80.

Le raccord 32 fait saillie à partir d'une surface supérieure 82 de la bouée 26.

Un premier procédé de mise en place de l'installation 10 selon l'invention va maintenant être décrit, en regard des Figures 3 à 6.

Ce procédé est mis en oeuvre à l'aide d'un navire 90 de pose de la conduite de transport 24 et à l'aide d'au moins un navire 92A, 92B de remorquage de la bouée 26 distinct du navire de pose 90. Dans l'exemple représenté sur la Figure 3, le procédé est mis en oeuvre à l'aide de deux navires 92A, 92B de remorquage.

Initialement, les éléments de conduite 36, 42, 50 destinés à former la conduite de transport 24 sont amenés au voisinage de l'ensemble de fond 18 à l'aide du navire de pose 90.

A cet effet, le flexible inférieur 36, le flexible supérieur 50, et la conduite flexible 42 sont transportés par le navire de pose 90 en étant par exemple enroulés sur un tambour de pose ou dans un panier.

L'élément d'ancrage 25 est installé dans le fond de l'étendue d'eau au voisinage de l'ensemble de fond 18. A cet effet, l'organe d'ancrage 60 est fixé dans le fond 14 de l'étendue d'eau.

Selon l'invention, la bouée 26 est remorquée en étant partiellement immergée, avec sa surface supérieure 82 située hors de l'étendue d'eau 12, entre une position éloignée de la région d'ancrage de l'élément 25 et une position de mise en place située sensiblement en regard et au-dessus de la région d'ancrage de l'élément 25.

Lors de ce transport, la bouée 26 s'étend sensiblement horizontalement avec son axe A-A' vertical.

La bouée 26 présentant une forme sensiblement plate, elle est très peu sensible aux mouvements de la surface 16 de l'étendue d'eau 12, et notamment à la houle, au courant ou au vent, de sorte qu'elle peut être transportée de manière sûre en étant seulement partiellement immergée dans l'étendue d'eau 12, à l'aide des navires de remorquage 92A, 92B. Elle est également une station de travail grâce à sa large surface supérieure plate 82.

La distance de remorquage de la bouée 26, qui sépare horizontalement la position éloignée de la position de mise en place est supérieure à plusieurs centaines de mètres, voire plusieurs centaines de kilomètres.

Dans une variante, la bouée 26 est embarquée sur une barge partiellement submersible, puis est immergée dans l'eau par immersion de la barge, avant d'être remorquée.

Puis, lorsque la bouée 26 occupe sa position de mise en place représentée sur la Figure 3, elle est maintenue en position horizontale par les navires de remorquage 92A, 92B à l'aide de lignes d'amarre déployables 94.

Un engin de traction 96 est alors monté sur la bouée 26, par exemple sur sa surface supérieure 82. Cet engin de traction 96 est formé notamment par un treuil 96 comportant une ligne déployable 98 de traction.

La ligne 98 est déroulée pour être introduite de haut en bas à travers la lumière centrale 78 de la bouée 26. La ligne 98 est ensuite amenée jusqu'au navire de pose 90 pour être raccordée sur la conduite flexible 42 au niveau du point aval 40.

Le treuil 96 est alors activé pour rapprocher le point aval 40 de la bouée 26, en rétractant une longueur croissante de la ligne 98 sur le treuil 96. Simultanément, une longueur croissante de la conduite flexible 42 est déroulée hors du navire de pose 90. La conduite flexible 42 adopte une forme sensiblement de caténaire en U entre le navire de pose 90 et la bouée 26.

La distance séparant le navire de pose 90 de la bouée 26 étant relativement élevée, par exemple supérieure à 50 m, le rayon de courbure de la conduite flexible 42 dans cette configuration est élevé pour empêcher tout endommagement de la conduite flexible 42.

En outre, le poids de la conduite flexible 42 étant réparti entre le navire de pose 90 et la bouée 26, il n'est pas nécessaire de munir la bouée 26, ni le navire de pose 90 d'un treuil 96 de grande capacité.

La traction de la ligne 98 se poursuit jusqu'à ce que le raccord 32 et le point aval 40 entrent dans la lumière 78 par le bas, puis remontent le long de la lumière 78 avant d'être extraits hors de la lumière 78 par le haut.

Dans cette configuration, le raccord 32 fait saillie vers le haut à partir de la surface supérieure 82. Le point aval 40 est situé sensiblement au niveau de la surface supérieure 82.

Le collier de fixation 80 est alors mis en place pour immobiliser le point aval 40 par rapport à la bouée 26.

La ligne de traction 98 est alors déconnectée du point aval 40 et le treuil 96 est démonté à l'écart de la bouée 26.

Puis, les lignes d'amarre 94 sont relâchées et les moyens de remplissage 74 sont activés pour introduire du liquide dans les compartiments 72 afin de diminuer la flottabilité de la bouée 26.

La bouée 26 est alors descendue et immergée totalement dans l'étendue d'eau 12, jusqu'à une profondeur supérieure à plusieurs dizaines de mètres, dans une région de l'étendue d'eau 12 qui n'est pas affectée par la houle ou les vagues, comme représenté sur la Figure 5.

La bouée 26 conserve son orientation horizontale lors de sa descente, avec son axe A-A' sensiblement vertical suivant sa hauteur.

Une longueur correspondante de la conduite flexible 42 est déroulée hors du navire de pose 90.

Le poids croissant de la conduite flexible 42 déployée favorise la descente de la bouée 26 dans l'étendue d'eau 12.

Ensuite, le déploiement de la conduite flexible 42 se poursuit jusqu'à ce que le point amont 38 soit situé au voisinage de la surface 16 de l'étendue d'eau.

La conduite flexible 42 est alors totalement immergée et le point amont 38 est descendu sous le point aval 40 jusqu'au voisinage du fond 14 en regard de l'élément d'ancrage 25.

Le point amont 38 de la conduite flexible 42 est alors fixé sur l'élément d'ancrage 60 par l'intermédiaire de la ligne d'ancrage 62.

Un flexible inférieur 36 est descendu par une ligne de largage 100 déployée à partir du navire de pose 90, comme illustré par la Figure 6.

Le flexible inférieur 36 est alors raccordé sur la colonne montante 30 et sur l'ensemble de fond 18 pour former le tronçon inférieur de la conduite de transport 24.

Ensuite, la flottabilité de la bouée 26 est éventuellement modifiée pour appliquer entre le point aval 40 et le point amont 38, par l'intermédiaire de la bouée 26, une force de traction dirigée vers le haut, cette force étant compensée par la force de retenue assurée par la ligne d'ancrage 62.

La conduite flexible 42 forme ainsi, entre le point amont 38 et le point aval 40, une colonne montante 30 s'étendant verticalement le long de l'axe A-A', maintenue en position verticale et sous tension le long de l'axe A-A' entre la bouée 26 et l'élément d'ancrage 25.

Ensuite, le flexible supérieur 50 est descendu dans l'étendue d'eau 12 pour être raccordé au raccord 32 et à l'ensemble de surface 22, formant ainsi le tronçon supérieur 34 de la conduite 24.

Le passage continu 52 de circulation d'hydrocarbures entre l'ensemble de fond 18 et l'ensemble de surface 22 est alors établi à travers successivement le tronçon inférieur 28, la conduite montante 30, le raccord 32 et le tronçon supérieur 34. Le fluide recueilli par l'ensemble de fond 18 est alors transporté jusqu'à l'ensemble de surface 22 à travers le passage 52.

Dans une variante du procédé d'installation décrit précédemment, la bouée 26 est immergée sous l'étendue d'eau, avant que le point aval 40 de la colonne montante 30 ne soit fixé sur la bouée.

La bouée 26 est alors munie d'un treuil 96 propre à être opéré en étant immergé sous l'étendue d'eau 12.

Une deuxième installation 120 selon l'invention est représentée sur la Figure 7. A la différence de la tour 20 de la première installation 10, la tour 20 de la deuxième installation 120 comprend une bouée 26 disposée au-dessus du point aval 40 et au-dessus du raccord 32.

Les moyens de raccordement 76 comprennent un anneau 122 solidaire de la conduite flexible 42 au niveau du point aval 40 et une chaîne 124 flexible raccordant l'anneau 122 à une surface inférieure 126 de la bouée 26.

Grâce à l'invention qui vient d'être décrite, il est possible de remorquer la bouée 26 de la tour 20 jusqu'à sa position de mise en place à la faisant flotter sur l'étendue d'eau 12. Il n'est donc pas nécessaire de la convoyer sur un navire de pose équipé d'une grue de grande capacité et de la descendre dans l'étendue d'eau à l'aide de la grue de grande capacité.

En outre, le procédé de mise en place de la tour 20 est facilité notamment par la mise en place d'un treuil de faible capacité sur la bouée 26 pour tracter le point aval 40 de la conduite de transport 30 et déployer cette conduite en chaînette entre le navire de pose 90 et la bouée 26.

La bouée 26 est par ailleurs stable lors de son immersion dans l'étendue d'eau 12. Elle conserve sensiblement son orientation lors de sa descente, ce qui facilite son maniement.

Dans une variante (non représentée), le tronçon inférieur 28 de la conduite 24 est formé par un élément tubulaire rigide qui ne peut pas être enroulé sur un tambour ou dans un panier sans déformation plastique substantielle.

Dans ce cas, le tronçon intermédiaire 30 est flexible sur sensiblement toute sa longueur.

Dans une autre variante, le point amont 38 de la conduite flexible 42 est fixé directement sur l'élément d'ancrage 60 immobilisé dans le fond de l'étendue d'eau 12, sans utiliser de ligne d'ancrage 62 flexible.

Une troisième installation d'exploitation 130 selon l'invention est représentée sur la Figure 8.

A la différence de la première installation 10, le tronçon supérieur 34 est raccordé sur le tronçon intermédiaire 30 au niveau de la bouée 26, par exemple sur la surface supérieure du caisson de flottabilité 70. La tour 20 est dépourvue de raccord rigide 32 en bec de cygne.

Le tronçon supérieur 34 comprend, d'amont en aval, une première section sensiblement verticale 132 raccordée sur la bouée, une deuxième section 134 courbée en forme de U de concavité dirigée vers le bas, une troisième section 136 courbée en forme de U de concavité dirigée vers le haut 136 et une quatrième section 138 sensiblement verticale raccordée sur l'ensemble de surface 22.

La première section 132 et la deuxième section 134 sont munies de flotteurs 140 répartis sur leur longueur pour assurer le maintien du tronçon supérieur flexible 34 dans une configuration en vague, désignée par le terme anglais « steep-wave ».

La tour 20 comprend en outre un moyen 142 de limitation des mouvements de torsion de la colonne montante 30. Dans cet exemple, le moyen 142 est formé par un lien flexible continu 144 raccordant un premier point de liaison 146 situé sur la bouée 26 à un point de liaison auxiliaire 148 situé sur le tronçon flexible supérieur 34 à l'écart du point de raccordement entre le tronçon intermédiaire 30 et le tronçon supérieur 34, et à l'écart du point aval 40 de fixation sur la bouée 26.

Dans l'exemple représenté sur la Figure 8, le lien 144 est sensiblement continu sur toute sa longueur. Il est pendu en chaînette entre les points 146, 148.

Le point de liaison 146 est situé sur une surface latérale du caisson de flottabilité 70 située du même côté que la troisième section 136 du tronçon supérieur flexible 34.

Le point de liaison auxiliaire 148 est situé sur une partie montante de la troisième section 136 en forme de U, à l'écart du point le plus bas.

La bouée 26 comprend en outre un élément de ballast 149 situé à l'opposé du point de liaison 146 par rapport à un axe vertical du caisson 70, pour compenser le poids du lien flexible 144.

Au moins une partie de la conduite de transport 24 de longueur non nulle s'étend entre le point aval 40 situé sur la bouée et le point de liaison auxiliaire 148 situé au-dessus et à l'écart de la bouée 26.

Lors du procédé de fabrication, le lien flexible 144 est monté entre le point de liaison 146 et le point de liaison auxiliaire 148 une fois le tronçon flexible 34 raccordé sur la colonne montante 30.

Le lien flexible 144 engendre alors une force de frottement dans l'eau sensiblement perpendiculaire à l'axe vertical A-A' de la colonne montante 30 empêchant ou limitant la torsion de cette colonne 30.

Une quatrième installation 150 selon l'invention est représentée sur la Figure 9. A la différence de la troisième installation 130, le lien flexible 144 formant les moyens 142 de limitation de la torsion comporte une région flexible amont 152 fixée sur le point de liaison 146, une région flexible aval 154 fixée sur le point de liaison auxiliaire 148 et un élément de lest 156 raccordant à leurs points inférieurs la région flexible amont 152 et la région flexible aval 154.

Ainsi, le lien flexible 144 présente sensiblement une forme de V.

Le montage et le fonctionnement de la quatrième installation 150 est par ailleurs identique à celui de la troisième installation 130.

Une cinquième installation 160 selon l'invention est représentée sur la Figure 10.

A la différence de la troisième installation 130 représentée sur la Figure 8, la conduite de transport 24 comprend un raccord 32 en forme de bec de cygne interposé au-dessus de la bouée 26.

Le point auxiliaire de liaison 148 est situé à l'extrémité amont du tronçon supérieur flexible 34, ou légèrement en aval de cette extrémité. Il est fixé rigidement sur un point de liaison 146 défini sur la périphérie du caisson de flottabilité 70.

Dans cette configuration, le tronçon flexible supérieur 34 présente une forme en caténaire avec une section inférieure 162 sensiblement en forme de U de concavité dirigée vers le haut et une section supérieure 164 sensiblement verticale raccordée à l'ensemble de surface 22.

Dans ce cas, les moyens de limitation 142 sont formés par la liaison rigide entre le point de liaison auxiliaire 148 et le point de liaison 146.

Dans la variante représentée sur la Figure 11, la bouée 26 présente deux bras de liaison latéraux 170A, 170B qui font saillie latéralement à l'écart du caisson de flottabilité. Chaque bras 170A, 170B présente une extrémité libre 172 reliée à l'autre bras pour définir ainsi un support de forme générale triangulaire.

Le point de fixation 146 est situé au niveau des extrémités libres 172, à l'écart radialement de la périphérie du caisson de flottabilité 70.

Dans une autre variante, représentée sur les Figures 12 et 13, la bouée 26 comprend un organe 180 de stabilisation monté mobile dans la lumière centrale 78 du caisson de flottabilité 70.

L'organe de stabilisation 180 est formé par un tube creux rigide 182 vertical muni à ses extrémités de collerettes de butée 184, 186. Il définit intérieurement un canal 188 de passage de la conduite de transport 24.

L'organe de stabilisation 180 est monté mobile dans le caisson de flottabilité de flottabilité 70 le long d'un axe vertical A-A' entre une configuration supérieure rétractée, représentée sur la Figure 13, et une configuration inférieure déployée représentée sur la Figure 12.

Dans la configuration supérieure rétractée, utilisée lors du transport du caisson 70 sur le navire, le tube rigide 182 fait saillie vers le haut à partir d'une surface supérieure 190 du caisson de flottabilité 70. La longueur du tube rigide 182 faisant saillie vers le bas à partir d'une surface inférieure 192 du caisson de flottabilité 70 est minimale, voire nulle. Le tirant d'eau de la bouée 26 est ainsi sensiblement égal à celui du caisson de flottabilité 70.

Dans la configuration déployée représentée sur la Figure 12, le tube 182 a été déplacé vers le bas. Sa longueur en saillie à partir de la surface inférieure 192 est maximale. Le tirant d'eau de la bouée 26 est alors largement supérieur à celui du caisson de flottabilité 70, ce qui augmente la stabilité de la bouée 26 lorsqu'elle est partiellement immergée dans l'étendue d'eau.

La collerette d'extrémité 184 est disposée en appui sur la surface supérieure 190 pour retenir le tube 182.

Dans cette configuration, la conduite de transport 24 est disposée à travers le canal 188 comme représenté sur la Figure 12.

## Revendications

1. Procédé de montage d'une tour (20) d'exploitation de fluide dans une étendue d'eau (12), du type comprenant les étapes suivantes :
- amenée d'une bouée (26) à la surface (16) de l'étendue d'eau (12) sensiblement en regard d'une région d'ancrage sur le fond (14) de l'étendue d'eau (12) ;
- raccordement d'un point aval (40) d'une conduite (24) de transport de fluide sur la bouée (26) ;
- immersion totale de la bouée (26) sous la surface (16) de l'étendue d'eau avant ou après l'étape de raccordement ;
- déploiement dans l'étendue d'eau d'un tronçon intermédiaire (30) de la conduite de transport (24) depuis le point aval (40) au moins jusqu'à un point amont (38) le tronçon intermédiaire est formé par une conduite flexible, la conduite flexible étant propre à être enroulée et déroulée de manière réversible sans déformation plastique significative sur un tambour ou sur un panier.
- ancrage du point amont (38) sur un élément d'ancrage (25) fixé sur le fond (14) de l'étendue d'eau dans la région d'ancrage ;
- mise sous tension du tronçon intermédiaire (30) de la conduite de transport (24) entre le point aval et le point amont sous l'effet de la flottabilité de la bouée (26), pour maintenir le tronçon intermédiaire (30) sensiblement vertical dans l'étendue d'eau (12) ;
- raccordement sur le tronçon intermédiaire (30) d'un tronçon inférieur (28) destiné à être relié à l'ensemble de fond (18) et d'un tronçon flexible supérieur (34) destiné à être relié à l'ensemble de surface (32) ;
**caractérisé en ce que** la bouée (26) présente une hauteur, prise suivant un axe vertical (A-A) lorsque le tronçon intermédiaire (30) est mis sous tension, inférieure à 1,5 fois sa dimension transversale maximale, prise transversalement par rapport à l'axe vertical (A-A'), l'étape d'amenée comprenant le déplacement de la bouée (26) entre une position éloignée située à l'écart de la région d'ancrage et une position de mise en place située en regard de la région d'ancrage, en maintenant la bouée (26) partiellement immergée à la surface (16) de l'étendue d'eau (12),
et **en ce que** le déplacement de la bouée (26) comprend le remorquage de la bouée (26) partiellement immergée dans l'étendue d'eau entre sa position éloignée et sa position de mise en place par au moins une structure flottante (92A, 92B) de remorquage.

2. Procédé selon la revendication 1, **caractérisé en ce que** le tronçon intermédiaire (30) est flexible sur sensiblement toute sa longueur entre le point aval (40) et le point amont (38), le tronçon intermédiaire (30) étant déployé progressivement dans l'étendue d'eau entre le point aval (40) fixé sur la bouée (26) et une structure de pose (90) flottant sur l'étendue d'eau lors de l'étape de déploiement, le tronçon flexible étant déroulé à partir de la structure de pose sur lequel il est transporté en étant enroulé sur un tambour de pose ou sur un panier.

3. Procédé selon la revendication 2, **caractérisé en ce que** l'étape de raccordement du point aval (40) comprend l'immersion du point aval (40) à partir de la structure flottante de pose (90) dans l'étendue d'eau (12), et la traction du point aval (40) vers la bouée (26), le tronçon intermédiaire (30) occupant une configuration en chaînette entre la structure flottante de pose (90) et la bouée (26) lors de l'étape de déploiement.

4. Procédé selon la revendication 3, **caractérisé en ce que** la bouée (26) comprend un caisson (70) de flottabilité et au moins un engin (96) de traction du point aval (40), l'engin de traction (96) étant porté par le caisson de flottabilité (70) au moins lors de l'étape de raccordement, l'étape de raccordement comprenant l'activation de l'engin de traction (96) pour remonter le point aval (40) sur la bouée (26).

5. Procédé selon l'une quelconque des revendications 3 ou 4, **caractérisé en ce que** la traction du point aval (40) est réalisée après l'immersion totale de la bouée (26) sous la surface (16) de l'étendue d'eau.

6. Procédé selon l'une quelconque des revendications précédentes, **caractérisé en ce que** la bouée (26) délimite une lumière (78) de passage de la conduite de transport (24) débouchant vers le haut et vers le bas, l'étape de raccordement du point aval (40) comprenant l'introduction de bas en haut du point aval (40) à travers la lumière de passage (78).

7. Procédé selon l'une quelconque des revendications précédentes, **caractérisé en ce qu'**il comprend une étape de raccordement additionnel d'un point de liaison auxiliaire (148) situé sur le tronçon flexible supérieur (34) en aval du point aval (40) de raccordement entre la conduite de transport (24) et la bouée (26) avec un point de liaison (146) situé sur la bouée (26).

8. Procédé selon la revendication 7, **caractérisé en ce que** l'étape de raccordement additionnel comprend la mise en place d'un lien flexible (144) entre le point de liaison auxiliaire (148) situé sur le tronçon flexible supérieur (34) et le point de liaison (146) situé sur la bouée (26), et **en ce que** le tronçon intermédiaire est formé par une conduite flexible, la conduite flexible étant propre à être enroulée et déroulée de manière réversible sans déformation plastique significative sur un tambour ou sur un panier.

9. Procédé selon l'une quelconque des revendications précédentes, **caractérisé en ce que** la bouée (26) conserve son orientation horizontale lors de sa descente dans l'étendue d'eau (12) avec son axe (A-A') sensiblement vertical suivant sa hauteur.

## Patentansprüche

1. Verfahren zur Montage einer Fluidsteigleitung (20) in einer Wassererstreckung (12), des Typs aufweisend die folgenden Schritte:
- Bringen einer Boje (26) zu der Oberfläche (16) der Wassererstreckung (12) im Wesentlichen gegenüberliegend einem Verankerungsbereich am Boden (14) der Wassererstreckung (12),
- Anschließen eines stromabwärts gelegenen Punkts (40) einer Fluid-Transportrohrleitung (24) an die Boje (26),
- totales Eintauchen der Boje (26) unter die Oberfläche (16) der Wassererstreckung vor oder nach dem Schritt des Anschließens,
- Entfalten eines Zwischenabschnitts (30) der Transportrohrleitung (24) in der Wassererstreckung von dem stromabwärts gelegenen Punkt (40) aus bis zumindest zu einem stromaufwärts gelegenen Punkt (38), wobei der Zwischenabschnitt von einer flexiblen Rohrleitung gebildet ist, wobei die flexible Rohrleitung in der Lage ist, ohne signifikante plastische Verformung in reversibler Weise auf eine Trommel oder eine Rolle aufgerollt und davon abgerollt zu werden,
- Verankern des stromaufwärts gelegenen Punkts (38) an einem Verankerungselement (25), das am Boden (14) der Wassererstreckung im Verankerungsbereich befestigt ist,
- unter Spannung Setzen des Zwischenabschnitts (30) der Transportrohrleitung (24) zwischen dem stromaufwärts gelegenen Punkt und dem stromabwärts gelegenen Punkt unter dem Effekt des Schwimmvermögens der Boje (26) zum Aufrechterhalten des Zwischenabschnitts (30) im Wesentlichen vertikal in der Wassererstreckung (12),
- Anschließen, an dem Zwischenabschnitt (30), eines unteren Abschnitts (28), der dazu vorgesehen ist, mit der Bodengruppe (18) verbunden zu werden, und eines oberen Abschnitts (34), der dazu vorgesehen ist, um an der Oberflächengruppe (34) angebracht zu werden,
**gekennzeichnet dadurch, dass** die Boje (26) eine Höhe hat, genommen entlang einer vertikalen Achse (A-A), wenn der Zwischenabschnitt (30) unter Spannung gesetzt ist, die kleiner ist als 1,5 mal ihre maximale Querabmessung, genommen quer zu der vertikalen Achse (A-A'), wobei der Schritt des Bringens aufweist das Verlagern der Boje (26) zwischen einer entfernt gelegenen Position, die im Abstand von dem Verankerungsbereich angeordnet ist, und einer Platzierungsposition, die gegenüberliegend dem Verankerungsbereich angeordnet ist, wobei die Boje (26) teilweise in die Oberfläche (16) der Wassererstreckung (12) eingetaucht gehalten wird, und dadurch, dass die Verlagerung der Boje (26) aufweist das Abschleppen der teilweise in die Wassererstreckung eingetauchten Boje (26) zwischen ihrer entfernt gelegenen Position und ihrer Platzierungsposition durch wenigstens eine schwimmfähige Struktur (92A, 92B) zum Abschleppen.

2. Verfahren gemäß Anspruch 1, **dadurch gekennzeichnet, dass** der Zwischenabschnitt (30) über im Wesentlichen seine gesamte Länge zwischen dem stromabwärts gelegenen Punkt (40) und dem stromaufwärts gelegenen Punkt (38) flexibel ist, wobei der Zwischenabschnitt (30) progressiv entfaltet wird in der Wassererstreckung zwischen dem stromabwärts liegenden Punkt (40), der an der Boje (26) befestigt ist, und einer Verlegungsstruktur (90), die auf der Wassererstreckung schwimmt während des Schritts des Entfaltens, wobei der flexible Abschnitt ausgehend von der Verlegungsstruktur abgerollt wird, auf welcher er transportiert wird, wobei er auf eine Trommel oder eine Rolle aufgerollt ist.

3. Verfahren gemäß Anspruch 2, **dadurch gekennzeichnet, dass** der Schritt des Anschließens des stromabwärts gelegenen Punkts (40) aufweist das Eintauchen des stromabwärts gelegenen Punkts (40) ausgehend von der schwimmfähigen Verlegungsstruktur (90) in die Wassererstreckung (12), und des Ziehens des stromabwärts gelegenen Punkts (40) zu der Boje (26) hin, wobei der Zwischenabschnitt (30) eine Verbindungs-Konfiguration einnimmt zwischen der schwimmfähigen Verlegungsstruktur (90) und der Boje (26) während des Schritts des Entfaltens.

4. Verfahren gemäß Anspruch 3, **dadurch gekennzeichnet, dass** die Boje (26) aufweist einen Schwimmkasten (70) und wenigstens eine Arbeitsmaschine (96) zum Ziehen des stromabwärts gelegenen Punkts (40), wobei die Arbeitsmaschine zum Ziehen (96) wenigstens während des Schritts des Verbindens von dem Schwimmkasten (70) getragen wird, wobei der Schritt des Verbindens aufweist die Aktivierung der Arbeitsmaschine zum Ziehen (96) zum Heraufziehen des stromabwärts gelegenen Punkts (40) an die Boje (26).

5. Verfahren gemäß irgendeinem der Ansprüche 3 oder 4, **dadurch gekennzeichnet, dass** das Ziehen des stromabwärts gelegenen Punkts (40) realisiert wird nach dem totalen Eintauchen der Boje (26) unter die Oberfläche (16) der Wassererstreckung.

6. Verfahren gemäß irgendeinem der vorhergehenden Ansprüche, **dadurch gekennzeichnet, dass** die Boje (26) einen Kanal (78) zum hindurch Passieren der Transportrohrleitung (24) begrenzt, der nach oben und nach unten hin ausmündet, wobei der Schritt des Verbindens des stromabwärts gelegenen Punkts (40) aufweist das Einführen des stromabwärts gelegenen Punkts (40) von unten nach oben durch den Kanal zum hindurch Passieren (78) hindurch.

7. Verfahren gemäß irgendeinem der vorhergehenden Ansprüche, **dadurch gekennzeichnet, dass** es aufweist einen Schritt des zusätzlichen Verbindens eines Hilfsverbindungspunkts (148), der an dem oberen flexiblen Abschnitt (34) stromabwärts des stromabwärts gelegenen Punkts (40) der Verbindung zwischen der Transportrohrleitung (24) und der Boje (26) angeordnet ist, mit einem Verbindungspunkt (146), der an der Boje (26) angeordnet ist.

8. Verfahren gemäß Anspruch 7, **gekennzeichnet dadurch, dass** der Schritt des zusätzlichen Verbindens aufweist, das Platzieren eines flexiblen Verbindungsteils (144) zwischen dem Hilfsverbindungspunkt (148), der an dem oberen flexiblen Abschnitt (34) angeordnet ist, und dem Verbindungspunkt (146), der an der Boje (26) angeordnet ist, und dadurch, dass der Zwischenabschnitt von einer flexiblen Rohrleitung gebildet ist, wobei die flexible Rohrleitung in der Lage ist, um in reversibler Weise ohne signifikante plastische Verformung auf eine Trommel oder einer Rolle aufgerollt und davon abgerollt zu werden.

9. Verfahren gemäß irgendeinem der vorhergehenden Ansprüche, **dadurch gekennzeichnet, dass** die Boje (26) während ihres Abstiegs in die Wassererstreckung (12) ihre horizontale Ausrichtung behält, wobei ihre Achse (A-A') im Wesentlichen vertikal ihrer Höhe entlang verläuft.

## Claims

1. A method for assembling an operating rig (20) for a fluid in a body of water (12), of the type comprising the following steps:
- bringing a buoy (26) to the surface (16) of the body of water (12) substantially facing an anchoring region on the bottom (14) of the body of water (12);
- connecting a downstream point (40) of a fluid transport pipe (24) to the buoy (26);
- completely immerging the buoy (26) under the surface (16) of the body of water before or after the connection step;
- deploying in the body of water an intermediate section (30) of the transport pipe (24) from the downstream point (40) to at least as far as an upstream point (38); the intermediate section being formed by a flexible pipe, the flexible pipe being capable of being wound and unwound reversibly without any significant plastic deformation on a drum or on a basket;
- anchoring the upstream point (38) on an anchoring element (25) fixed on the bottom (14) of the body of water in the anchoring region;
- tensioning the intermediate section (30) of the transport pipe (24) between the downstream point and the upstream point under the effect of the buoyancy of the buoy (26), in order to maintain the intermediate section (30) substantially vertical in the body of water (12);
- connecting on the intermediate section (30) a lower section (28) intended to be connected to the bottom assembly (18) and an upper flexible section (34) intended to be connected to the surface assembly (32);
**characterized in that** the buoy (26) has a height, taken along a vertical axis (A-A') when the intermediate section (30) is tensioned, of less than 1.5 time its maximum transverse dimension, taken transversely with respect to the vertical axis (A-A'), the step for bringing it comprising the displacement of the buoy (26) between a remote position located away from the anchoring region and a placement position located facing the anchoring region, while maintaining the buoy (26) partly immersed at the surface (16) of the body of water (12), and **in that** the displacement of the buoy (26) comprises towing of the buoy (26) partly immersed in the body of water between its remote position and its placement position by at least one floating towing structure (92A, 92B).

2. The method according to claim 1, **characterized in that** the intermediate section (30) is flexible over substantially the whole of its length between the downstream point (40) and the upstream point (38), the intermediate section (30) being gradually deployed in the body of water between the downstream point (40) fixed on the buoy (26) and a laying structure (90) floating on the body of water during the deployment step, the flexible section being unwound from the laying structure on which it is transported while being wound on a laying drum or on a basket.

3. The method according to claim 2, **characterized in that** the step for connecting the downstream point (40) comprises immersion of the downstream point (40) from the floating laying structure (90) into the body of water (12), and traction of the downstream point (40) towards the buoy (26), the intermediate section (30) occupying a chain configuration between the floating laying structure (90) and the buoy (26) during the deployment step.

4. The method according to claim 3, **characterized in that** the buoy (26) comprises a floatability can (70) and at least one device (96) for pulling the downstream point (40), the traction device (96) being borne by the floatability can (70) at least during the connection step, the connection step comprising the actuation of the traction device (96) for raising the downstream point (40) on the buoy (26).

5. The method according to any of claims 3 or 4, **characterized in that** the traction of the downstream point (40) is achieved after complete immersion of the buoy (26) under the surface (16) of the body of water.

6. The method according to any of the preceding claims, **characterized in that** the buoy (26) delimits a lumen (78) for letting through the transport pipe (24) opening out upwards and downwards, the step for connecting the downstream point (40) comprising the introduction from bottom to top of the downstream point (40) through the passage lumen (78).

7. The method according to any of the preceding claims, **characterized in that** it comprises an additional step for connecting an auxiliary connecting point (148) located on the upper flexible section (34) downstream from the downstream connecting point (40) between the transport pipe (24) and the buoy (26) with a connecting point (146) located on the buoy (26).

8. The method according to claim 7, **characterized in that** the additional connecting step comprises the placement of a flexible link (144) between the auxiliary connecting point (148) located on the upper flexible section (34) and the connecting point (146) located on the buoy (26), and **in that** the intermediate section is formed with a flexible pipe, the flexible pipe being capable of being wound and unwound reversibly without any significant plastic deformation on a drum or on a basket.

9. The method according to any of the preceding claims, **characterized in that** the buoy (26) retains its horizontal orientation when moving down in the body of water (12), with its axis (A-A') substantially vertical along its height.
